# FASCICULE DE BREVET EUROPEEN

(11) **EP 0 395 503 B1**
(45) Date de publication et mention de la délivrance du brevet: **31.03.1993**
(21) Numéro de dépôt: 90401115.2
(22) Date de dépôt: 25.04.1990
(51) Int. Cl.: E05B 17/22

(54) **Dispositif de contrôle de la fermeture d'un volet de véhicule automobile**
Schliesskontrollvorrichtung für Autotüren, -deckel
Device for indicating closed condition of motor car doors

(30) Priorité: 27.04.1989 FR 8906007
(43) Date de publication de la demande: 31.10.1990
(73) Titulaire: AUTOMOBILES PEUGEOT, 75116 Paris (FR); AUTOMOBILES CITROEN, 92200 Neuilly-sur-Seine (FR)
(72) Inventeur: Faurie, François, F-28130 Maintenon (FR)
(74) Mandataire: Boivin, Claude

(56) Documents cités:
- EP-A- 0 131 398
- FR-A- 2 388 115

## Description

La présente invention a pour objet un dispositif de contrôle de la fermeture d'un volet de véhicule automobile, par exemple de la porte du coffre arrière, qui indique au conducteur si le volet est vraiment complètement fermé, et plus particulièrement un dispositif de ce type qui ne présente aucune saillie de façon à éviter tout risque d'accrochage avec un objet tel qu'un bagage.

Le dispositif de contrôle selon l'invention comporte un interrupteur qui commande un voyant de contrôle, dont deux éléments peuvent être mis ou non en contact électrique l'un avec l'autre, et qui est actionné par la serrure du volet, cette serrure comprenant un pêne monté sur le volet ou la caisse du véhicule et un élément de gâche monté sur la caisse ou le volet et dont une partie pénètre dans une échancrure du pêne lorsque le volet est fermé. Il est caractérisé en ce que l'un au moins des éléments de l'interrupteur est incorporé au pêne.

L'élément de gâche peut être métallique et constituer l'autre élément de l'interrupteur. Mais l'élément de gâche peut également ne pas être métallique, auquel cas les deux éléments de l'interrupteur sont incorporés au pêne.

On a décrit ci-après, trois modes de réalisation du dispositif de contrôle selon l'invention, avec référence aux dessins annexés dans lesquels:
Les Figures 1 et 2 montrent un premier mode de réalisation respectivement en position de repos et en position de travail;
La Figure 3 est un schéma électrique montrant le montage de l'interrupteur;
Les Figures 4 et 5 sont des vues semblables aux Figures 1 et 2 d'un second mode de réalisation;
Les Figures 6 et 7 sont des vues semblables aux Figures 1 et 2 d'un troisième mode de réalisation.

Aux dessins, on voit une serrure propre à maintenir fermée la porte d'un coffre arrière d'un véhicule automobile. Cette serrure comprend un carter 1 dans lequel un pêne 2, en matière plastique, est monté pivotant autour d'un axe 3 en un matériau conducteur de l'électricité; ce pêne peut venir s'engager derrière un élément de gâche 4 ayant par exemple la forme d'un anneau et fixé à la caisse du véhicule, ce pêne comportant à cet effet une échancrure 2a.

Le pêne 2 présente un logement 5 dans lequel est disposée une lame de ressort 6; cette lame est enroulée partiellement sur l'axe 3 et l'une de ses branches est en appui sur l'une des parois du logement 5; à l'état libre, quand la porte n'est pas verrouillée en position de fermeture (Figure 1), la seconde branche de la lame est en appui sur un contact 7 disposé sur une paroi du logement 5 au voisinage de l'échancrure 2a.

Ce contact 7 est connecté à l'un des plots d'un voyant 8 disposé sur le tableau de bord et dont l'autre plot est connecté au pôle positif de la batterie 9 (Figure 3). Au repos, c'est-à-dire quand la porte est ouverte, le contact 7 se trouve connecté à la lame 6, donc à l'axe 3 et au carter 1; il est par suite à la masse et le voyant 8 est allumé.

Quand le pêne 2 pivote pour s'engager derrière l'anneau de gâche 4, cet anneau, en arrivant au fond de l'échancrure 2a, repousse ladite seconde branche de la lame 6 et l'écarte du contact 7 (Figure 2). Le voyant 8 s'éteint.

On peut souhaiter que le voyant 8 soit allumé non pas quand la porte est ouverte, mais quand elle est fermée.

Dans le mode de réalisation des Figures 4 et 5, dans lequel la porte du coffre est en matière plastique et l'anneau 4 métallique, le contact 7 n'existe pas et le plot du voyant 8 non connecté à la batterie est connecté au carter 1. Dans ces conditions, lorsque la porte est fermée, le circuit d'alimentation du voyant est fermé par l'intermédiaire de l'anneau 4, de la lame 6 et de l'axe 3 (Figure 5). Quand la porte est ouverte, ou même fermée mais non verrouillée, la lame 6 n'est pas au contact de l'anneau 4 (Figure 4) et le voyant 8 est éteint.

Dans le mode de réalisation des Figures 6 et 7 dans lequel la porte du coffre et l'anneau 4 sont métalliques, la lame 6 est remplacée par une lame 6a qui est fixée dans le logement 5 et à laquelle est connecté le plot du voyant 8 non connecté à la batterie. Lorsque la porte est fermée, la lame 6a se trouve au contact de l'anneau 4 et le second plot du voyant 8 est ainsi mis à la masse, ce qui assure l'allumage de ce voyant (Figure 7). Lorsque la porte n'est plus verrouillée en position de fermeture, la lame 6a est séparée de l'anneau 4 et le voyant 8 est éteint (Figure 6).

## Revendications

1. Dispositif de contrôle de la fermeture d'un volet de véhicule automobile, par exemple de la porte du coffre arrière, comportant un interrupteur qui commande un voyant de contrôle (8), dont deux éléments peuvent être mis ou non en contact électrique l'un avec l'autre, et qui est actionné par la serrure du volet, cette serrure comprenant un pêne (2) monté sur le volet ou la caisse du véhicule et un élément de gâche (4) monté sur la caisse ou le volet et dont une partie pénètre dans une échancrure (2a) du pêne (2) lorsque le volet est fermé, caractérisé en ce que l'un au moins (6 ou 6a) des éléments de l'interrupteur est incorporé au pêne (2).

2. Dispositif selon la revendication 1, caractérisé en ce que, le pêne (2) étant monté mobile en rotation autour d'un axe (3) en un matériau conducteur de l'électricité, ledit élément (6) est en contact électrique avec l'axe du pêne.

3. Dispositif selon la revendication 1 ou 2, caractérisé en ce que ledit élément (6) est constitué par une lame élastique.

4. Dispositif selon la revendication 1, caractérisé en ce que l'élément de gâche (4) est métallique et constitue l'autre élément de l'interrupteur.

5. Dispositif selon la revendication 1, caractérisé en ce que les deux éléments de l'interrupteur sont incorporés au pêne (2).

6. Dispositif selon la revendication 5, caractérisé en ce que les deux éléments (6 et 7) sont placés au voisinage de l'échancrure (2a) de manière à être en contact l'un avec l'autre lorsque l'élément de gâche (4) n'est pas dans l'échancrure et écartés l'un de l'autre sous l'action de cet élément lorsque celui-ci est dans l'échancrure.

7. Dispositif selon l'une quelconque des revendications précédentes, caractérisé en ce que le volet est en un matériau métallique et en ce que ledit élément (6) est en contact électrique avec lui, assurant ainsi le contact avec la masse du véhicule.

## Patentansprüche

1. Schließkontrollvorrichtung für Kraftfahrzeugtüren bzw. -deckel, z. B. für die Heckklappe des Kofferraums, mit einem eine Kontrollanzeige (8) steuernden Schalter, bei dem zwei Elemente miteinander in elektrischen Kontakt gebracht werden können oder nicht und der durch das Schloß der Tür bzw. des Deckels betätigt wird, wobei dieses Schloß einen an der Tür bzw. dem Deckel oder an der Karosserie des Fahrzeugs angebauten Riegel (2) sowie ein an der Karosserie oder an der Tür bzw. dem Deckel angebautes Schließhakenelement (4) umfaßt, von dem ein Teil in eine Ausparung (2a) des Riegels (2) eindringt, wenn die Tür bzw. der Deckel geschlossen ist, **dadurch gekennzeichnet**, daß wenigstens eines (6 oder 6a) der Elemente des Schalters in den Riegel (2) eingebaut ist.

2. Vorrichtung nach Anspruch 1, dadurch gekennzeichnet, daß, indem der Riegel (2) um eine aus einem elektrisch leitenden Material bestehende Achse (3) drehbeweglich montiert ist, das besagte Element (6) mit der Achse des Riegels in elektrischem Kontakt steht.

3. Vorrichtung nach Anspruch 1 oder 2, dadurch gekennzeichnet, daß das besagte Element (6) mittels eines elastischen Steges gebildet ist.

4. Vorrichtung nach Anspruch 1, dadurch gekennzeichnet, daß das Schließhakenelement (4) metallisch ist und das andere Element des Schalters bildet.

5. Vorrichtung nach Anspruch 1, dadurch gekennzeichnet, daß die zwei Elemente des Schalters in den Riegel (2) eingebaut sind.

6. Vorrichtung nach Anspruch 5, dadurch gekennzeichnet, daß die zwei Elemente (6 und 7) in der Nähe der Aussparung (2a) so angeordnet sind, daß sie einander berühren, wenn sich das Schließhakenelement (4) nicht in der Aussparung befindet, und voneinander unter der Einwirkung dieses Elements getrennt sind, wenn es sich in der Aussparung befindet.

7. Vorrichtung nach einem der vorhergehenden Ansprüche, dadurch gekennzeichnet, daß die Tür bzw. der Deckel aus einem metallischen Material besteht und das besagte Element (6) in elektrischem Kontakt mit ihr bzw. ihm steht, wodurch es so den Kontakt mit der Masse des Fahrzeuges sichert.

## Claims

1. Device for indicating the closing of a motor vehicle door, for example the door of the rear trunk, and comprising a switch controlling a checking indicator light (8), one of its two elements being possibly placed in electric contact with the other and which is activated by the lock of the door, said lock including a lock bolt (2) mounted on the door or body of the vehicle, and one lock striker element (4) mounted on the body or the door with one portion penetrating into a notch (2a) of the lock bolt (2) when the door is closed,
wherein at least one (6 or 6a) of the elements of the switch is incorporated with the lock bolt (2).

2. Device according to claim 1,
wherein when the lock bolt (2) is mounted rotary-mobile around a spindle (3) made of a material able to conduct electricity, said element (6) being in electric contact with the spindle of the lock bolt.

3. Device according to claim 1 or 2,
wherein said element (6) is constituted by an elastic leaf.

4. Device according to claim 1,
wherein the lock striker element (4) is metallic an constitutes the other element of the switch.

5. Device according to claim 1,
wherein the two elements of the switch are incorporated with the lock bolt (2).

6. Device according to claim 5,
wherein the two elements (6 and 7) are placed close to the notch (2a) so as to be in contact with each other when the lock striker element (4) is not in the notch and spaced from the other under the action of this element when the latter is in the notch.

7. Device according to any one of the preceding claims,
wherein the door is made of a metallic material and wherein said element (6) is in electric contact with said door, thus ensuring contact with the ground of the vehicle.
